# EUROPÄISCHE PATENTSCHRIFT

(11) **EP 3 710 661 B1**
(45) Veröffentlichungstag und Bekanntmachung des Hinweises auf die Patenterteilung: **12.06.2024**
(21) Anmeldenummer: 18807024.7
(22) Anmeldetag: 14.11.2018
(51) Int. Cl.: E05F 15/611

(54) **MODULARE ANTRIEBSVORRICHTUNG**
MODULAR DRIVE DEVICE
DISPOSITIF D'ENTRAÎNEMENT MODULAIRE

(30) Priorität: 16.11.2017 DE 102017220452
(43) Veröffentlichungstag der Anmeldung: 23.09.2020
(73) Patentinhaber: GEZE GmbH, 71229 Leonberg (DE)
(72) Erfinder: KUNTSCHMANN, Sven, 22397 Hamburg (DE)
(86) Internationale Anmeldenummer: PCT/EP2018/081216
(87) Internationale Veröffentlichungsnummer: WO 2019/096841

(56) Entgegenhaltungen:
- EP-A1- 2 060 722
- WO-A1-2017/118685

## Beschreibung

Die vorliegende Erfindung betrifft eine modulare Antriebsvorrichtung zur elektromotorischen Verstellung des Beschlagsystems eines Fensters, einer Tür oder dergleichen. Bei der Tür kann es sich etwa auch um eine Fenstertür handeln. Grundsätzlich kann die modulare Antriebsvorrichtung für Fenster oder Türen aller Art, ob mit Fensterscheibe oder blickdicht, geeignet sein, insbesondere wenn diese einen Flügel aufweisen, der an einem Rahmen beweglich gelagert ist und mittels eines Beschlagsystems verstellbar ist, so dass die modulare Antriebsvorrichtung zu einer elektromotorischen Verstellung des Beschlagsystems genutzt werden kann. Beispielsweise kann es sich dabei auch um eine Klappe handeln.

Ein Fenster oder eine Tür weist üblicherweise einen in einer Wand montierten Blendrahmen und einen mittels eines Beschlagsystems an dem Blendrahmen beweglich gelagerten Flügel auf. Dabei kann der Flügel aus einer geschlossenen Stellung, in der er insbesondere mit einem Flügelrahmen am Blendrahmen anliegt, in eine geöffnete Stellung und zurück bewegt werden, wobei verschiedene geöffnete Stellungen möglich sein können und durch das Beschlagsystem verschiedene Bewegungsarten ermöglicht werden können. Der Flügel kann durch das Beschlagsystem beispielsweise um eine insbesondere vertikale Drehachse drehöffenbar, um eine insbesondere horizontale Kippachse kippöffenbar oder klappbar, oder aber parallel abstellbar und gegebenenfalls anschließend parallel verschiebbar gelagert sein. Zudem sind weitere Bewegungsarten sowie Kombinationen (z.B. dreh- und kippöffenbares Fenster) und Überlagerungen der genannten Bewegungsarten möglich.

Das Beschlagsystem ist typischerweise verstellbar, insbesondere zwischen einem Verriegelungszustand, in dem das Beschlagsystem den Flügel vorzugsweise in dessen geschlossener Stellung verriegelt, so dass der Flügel nicht in eine andere Stellung bewegt werden kann, und einem Entriegelungszustand, in dem der Flügel zwischen verschiedenen Stellungen bewegt werden kann. Dazu kann das Beschlagsystem beispielsweise Verriegelungszapfen aufweisen, die an einer im Falz zwischen dem Flügelrahmen und dem Blendrahmen verschiebbar am Flügelrahmen vorgesehenen Treibstange angeordnet sind und je nach Schiebestellung der Treibstange in ein jeweiliges am Blendrahmen vorgesehenes Schließteil eingreifen. Die Betätigung der Treibstange erfolgt dabei üblicherweise über einen am Flügel vorgesehenen Fenstergriff, dessen Drehung über ein Getriebe des Beschlagsystems zu einem Verschieben der Treibstange abgeleitet wird.

Es sind aber auch Beschlagsysteme denkbar, durch deren Verstellen der Flügel nicht oder nicht nur verriegelt bzw. entriegelt werden kann, sondern auch zwischen verschiedenen Stellungen bewegt werden kann. Beispielsweise kann durch das Drehen des Fenstergriffs einer Fenstertür deren Flügel angehoben und/oder parallel abgestellt werden, um anschließend von Hand parallel verschoben werden zu können. Das Beschlagsystemen kann also auch dazu dienen, eine Betätigung des Beschlagsystems, z.B. das Drehen eines Fenstergriff des Beschlagsystems, insbesondere über ein Getriebe des Beschlagsystems zu einer in der Regel zwangsgeführten Bewegung des Flügels abzuleiten.

Unabhängig davon, ob das Beschlagsystem neben der beweglichen Lagerung des Flügels am Blendrahmen einem Verriegeln und Entriegeln und/oder einem Bewegen des Flügels dient, kann es vorteilhaft sein, eine insbesondere elektromotorische Antriebsvorrichtung an dem Fenster oder der Tür vorzusehen. Mittels derartiger Antriebsvorrichtungen können beispielsweise Fenster betätigt werden, die für eine manuelle Betätigung nicht oder nur schlecht zugänglich sind. Außerdem ermöglichen sie z.B. das nutzerunabhängige Belüften von Räumen und/oder ein automatisches Entriegeln von Fenstern oder Türen im Brandfall, so dass zusätzliche Fluchtwege bzw. Zutrittswege von außen für Rettungskräfte geschaffen werden können. Allgemein können Antriebsvorrichtungen dazu genutzt werden, Fenster, Türen und dergleichen unterstützt, automatisiert und/oder aus der Ferne zu verriegeln, zu entriegeln, zu öffnen und/oder zu schließen.

Dazu kann eine jeweilige Antriebsvorrichtung z.B. zwischen dem Blendrahmen und dem Flügelrahmen wirksam sein, etwa um den Flügel durch eine Schubkraft zu Öffnen und/oder durch eine Zugkraft zu schließen. Beispielsweise kann die Antriebsvorrichtung an dem Blendrahmen angeordnet sein und eine drucksteife Kette aufweisen, die aus- und einfahrbar und mit dem Flügel verbunden ist. Dabei kann auch die auf den Flügel wirkende Schwerkraft genutzt werden, um den Flügel durch das Ein- und Ausfahren der Kette relativ zu dem Blendrahmen zu bewegen und in Abhängigkeit davon, wie weit die Kette ausgefahren ist, in einer jeweiligen Stellung zu halten.

Alternativ oder zusätzlich kann eine jeweilige Antriebsvorrichtung aber auch direkt mit dem verstellbaren Beschlagsystem zusammenwirken, so dass dadurch, dass das Beschlagsystem von der Antriebsvorrichtung verstellt wird, das Fenster oder die Tür geöffnet, geschlossen, verriegelt und/oder entriegelt werden kann. Dazu ist die Antriebsvorrichtung vorzugsweise an dem Flügelrahmen angeordnet und antriebswirksam mit dem daran vorgesehenen Beschlagsystem gekoppelt, um es, insbesondere elektromotorisch, verstellen zu können.

Die Druckschrift WO 2017/118685 A1 offenbart eine Vorrichtung zur Bewegung eines bewegbaren Gebäudeteils, insbesondere zum Öffnen und/oder Schließen eines Fensters, eines Fensterflügels, einer Türe o. dgl. mit einem Bewegungselement zur Bewegung des Gebäudeteils und mit einem Antrieb, der zur nichtmanuellen Bewegung des Gebäudeteils mit dem Bewegungselement zusammenwirkt. Der Antrieb ist in und/oder außer Zusammenwirkung mit dem Bewegungselement bringbar, wobei das nicht mit dem Antrieb zusammenwirkende Bewegungselement zur manuellen Bewegung des Gebäudeteils manuell bewegbar ist. H

Die Druckschrift EP 2 060 722 A1 offenbart einen Türantrieb und ein Montageverfahren zur Anordnung des Türantriebs an einem Türblatt, einem Türrahmen, einem Türsturz, einer Wand oder dergleichen, mit wenigstens einer Montageplatte, auf der der Aufbau des Türantriebs angeordnet ist. Der Türantrieb weist ein Anschlussmodul, ein Antriebsmodul und ein Hauptmodul auf, die mittels zugeordneter Rastmittel mit der Montageplatte verrastbar sind.

Antriebsvorrichtungen zur elektromotorischen Verstellung des Beschlagsystems eines Fensters, einer Tür oder dergleichen sind in der Regel an dem Fenster oder der Tür nicht von vornherein vorgesehen oder in diese integriert, sondern werden typischerweise nachträglich daran angebracht. Dabei besteht für die Anbringung der Antriebsvorrichtung an dem Fenster oder der Tür grundsätzlich zum einen die Möglichkeit, sie von außen auf den Blendrahmen oder den Flügel, insbesondere auf den Flügelrahmen, aufzusetzen, und zum anderen die Möglichkeit, sie vollständig verdeckt innerhalb des Blendrahmens oder des Flügels, insbesondere des Flügelrahmens, einzubauen. Das Fenster oder die Tür ist dabei in der Regel nicht bereits speziell für die Anbringung einer Antriebsvorrichtung vorbereitet, so dass ein verdeckter Einbau der Antriebsvorrichtung einen starken Eingriff in die Struktur des Blendrahmens bzw. des Flügelrahmens bedeutet und die Antriebsvorrichtung bei einer aufgesetzten Montage als Fremdkörper wahrgenommen wird.

Die Antriebsvorrichtungen werden dabei von dem jeweiligen Hersteller typischerweise in Form vorgefertigter betriebsfertiger Einheiten bereitgestellt, die auch jeweils als geschlossene Einheit an dem Fenster oder der Tür befestigt und mit dem Beschlagsystem gekoppelt werden. Als geschlossene und fest verbundene Einheit beansprucht die jeweilige Antriebsvorrichtung dabei einen gewissen Bauraum, der für eine verdeckte Montage erst einmal, insbesondere durch Ausfräsen eines entsprechenden Freiraums, im Blendrahmen oder im Flügelrahmen geschaffen werden muss. Der dazu erforderliche Bauraum ist dabei typischerweise so groß, dass durch das Einbringen einer entsprechenden Aufnahme die Funktionalität des Blendrahmens oder des Flügelrahmens, z.B. hinsichtlich seiner mechanischen Stabilität (insbesondere wenn die Stahlarmierung unterbrochen wird) oder der Wärmeisolierung, beeinträchtigt wird. Insbesondere der Flügelrahmen bietet zudem unter Umständen gar nicht genügend Platz für eine verdeckte Montage. Zudem sind bei einer verdeckten Montage im Falzbereich des Fensters oder der Tür in der Regel zusätzliche Zubehörkomponenten, wie etwa Montagebeschläge, für die Befestigung der Antriebsvorrichtung erforderlich.

Ein weiterer Nachteil einer vollständig verdeckten Montage einer als festverbundene Einheit ausgebildeten Antriebsvorrichtung besteht darin, dass die Montage aufgrund der Integration in das Fenster oder in die Tür aufwendig ist, so dass sie nur von einem geschulten Fachmann und typischerweise nur mit Spezialwerkzeug, nicht aber mit einfachen Mitteln von einem Laien durchgeführt werden kann. Ferner muss die Antriebsvorrichtung aufgrund ihrer Bauart als geschlossene Einheit im Servicefall als Ganzes ausgetauscht bzw. für eine Reparatur vollständig ausgebaut und wieder eingebaut werden. Denn in der Regel ist es zumindest ohne vollständige Demontage der Antriebsvorrichtung und insbesondere für einen Endverbraucher ohne spezielle Kenntnisse und/oder spezielles Werkzeug nicht möglich, eine einzelne defekte Komponente auszutauschen. Eine einzelne Komponente der Antriebsvorrichtung austauschen zu können, kann dabei auch hinsichtlich einer Umrüstung der Antriebsvorrichtung vorteilhaft sein, etwa wenn durch einen Austausch lediglich der Elektronik eine Möglichkeit zur Funkkommunikation mit der Antriebsvorrichtung z.B. im Rahmen eines Smart-Home-Systems nachgerüstet werden soll oder bestehende Mittel zur Funkkommunikation auf eine andere Frequenz und/oder ein anderes Kommunikationsprotokoll umgerüstet werden sollen.

Derartige Nachteile einer als geschlossene Einheit ausgebildeten Antriebsvorrichtung bestehen in ähnlicher Weise auch dann, wenn diese auf eine Außenseite des Blendrahmens, sofern dort hinreichend Platz ist, oder des Flügelrahmens aufgesetzt montiert wird, auch wenn die Antriebsvorrichtung im diesem Fall zumindest leichter zugänglich ist. Eine solche aufgesetzte Montage ist aber zusätzlich insofern nachteilig, als die Antriebsvorrichtung von dem Fenster oder der Tür vorsteht und dadurch nicht nur als störend wahrgenommen werden kann, sondern auch die Beweglichkeit des Flügels einschränken kann. Zudem liegt die Antriebsvorrichtung bei einer aufgesetzten Montage in der Regel vollflächig an dem Flügelrahmen an, wodurch Vibrationen und Körperschall der Antriebsvorrichtung auf den Flügel übertragen und gegebenenfalls noch verstärkt werden, was sich störend bemerkbar machen kann.

Alle Komponenten der Antriebsvorrichtung in einer Einheit zusammenzusammen, die insbesondere von einem gemeinsamen Gehäuse umschlossen ist, kann ferner auch bei der Fertigung Nachteile aufweisen. So werden beispielsweise Gehäuse verwendet, die sich aus zwei später miteinander verbundenen Gehäuseschalen zusammensetzen, in die ein jeweils anderer Teil der Komponenten der Antriebsvorrichtung vormontiert wird, z.B. ein Motor in die eine Gehäuseschale und die Motorelektronik in die andere. Die in verschiedenen Gehäuseschalen angeordneten Komponenten müssen dann aber noch untereinander elektrisch verbunden werden, z.B. über Kabel oder spezielle, insbesondere flexible, Platinen, was bei der Endmontage der Antriebsvorrichtung zusätzliche Zeit in Anspruch nimmt.

Es ist eine Aufgabe der Erfindung, eine Antriebsvorrichtung zur elektromotorischen Verstellung des Beschlagsystems eines Fensters, einer Tür oder dergleichen, ein Verfahren zur Montage einer solchen Antriebsvorrichtung sowie ein Fenster oder eine Tür mit einer solchen Antriebsvorrichtung bereitzustellen, die eine vereinfachte Montage und einen vereinfachten Austausch ermöglichen und die Nachteile des Stands der Technik vermeiden.

Die Aufgabe wird gelöst durch eine modulare Antriebsvorrichtung mit den Merkmalen des Anspruchs 1, durch ein Verfahren zur Montage der modularen Antriebsvorrichtung mit den Merkmalen des Anspruchs 14 sowie durch ein Fenster oder eine Tür mit der modularen Antriebsvorrichtung mit den Merkmalen des Anspruchs 15.

Vorteilhafte Ausführungsformen der Erfindung ergeben sich aus den Unteransprüchen, der vorliegenden Beschreibung sowie den Figuren.

Ein wesentliches Merkmal der erfindungsgemäßen Antriebsvorrichtung ist, dass sie modular ist, d.h. dass sie mehrere Einheiten umfasst, die grundsätzlich gesondert voneinander ausgebildet sind, insbesondere räumlich gegeneinander klar abgegrenzt sind, z.B. gesonderte Gehäuse aufweisen, und insbesondere einzeln, also etwa nacheinander, am jeweiligen Fenster oder an der jeweiligen Tür montiert bzw. demontiert werden können. Dabei kann zwar eine bestimmte Reihenfolge vorgegeben sein, so dass zunächst eine bestimmte Einheit montiert sein muss, bevor eine andere Einheit montiert werden kann. Durch die modulare Bauweise wird jedoch vermieden, dass zwangsläufig alle Einheiten gemeinsam als eine einzige geschlossene Einheit montiert oder demontiert werden müssen.

Als grundsätzlich voneinander unabhängige Einheiten umfasst die modulare Antriebsvorrichtung: eine Getriebeeinheit, die einen Motor, ein Getriebe sowie ein Getriebegehäuse umfasst, in dem der Motor und das Getriebe aufgenommen sind, wobei das Getriebe ein Abtriebselement aufweist, das zur Kopplung mit einem Kraftübertragungselement ausgebildet ist, über das der Motor antriebswirksam mit dem Beschlagsystem verbindbar ist; eine Elektronikeinheit, die zur Ansteuerung des Motors der Getriebeeinheit ausgebildet ist; und eine Abdeckeinheit, die ein Antriebsgehäuse zur Abdeckung der Getriebeeinheit und der Elektronikeinheit nach außen umfasst.

Bei dem Motor der Getriebeeinheit handelt es sich insbesondere um einen Elektromotor. Der Motor dient dazu, ein Antriebsmoment zu erzeugen, das dann durch das Getriebe hinsichtlich seiner Drehzahl bzw. seines Drehmoments übersetzt und über das Abtriebselement ausgegeben werden kann. Dazu ist das Abtriebselement dazu ausgebildet, mit einem Kraftübertragungselement gekoppelt zu werden, das die Getriebeeinheit antriebswirksam mit dem Beschlagsystem, z.B. einem am Flügel vorgesehenen Kammergetriebe des Beschlagsystems, verbinden kann.

Der Motor und das Getriebe sind in dem Getriebegehäuse aufgenommen, vorzugsweise in dem Getriebegehäuse eingekapselt. Mit anderen Worten umgibt das Getriebegehäuse den Motor und das Getriebe vorzugsweise zumindest nahezu vollständig, wobei das Getriebegehäuse Öffnungen aufweisen kann, insbesondere zumindest eine Öffnung, durch die hindurch sich das Abtriebselement erstreckt oder durch die hindurch sich das Kraftübertragungselement zum Abtriebselement erstrecken kann, um ein Antriebsmoment vom Motor nach außerhalb der Getriebeeinheit zum Beschlagsystem übertragen zu können. Die Aufnahme, insbesondere Einkapselung, des Motors und des Getriebes in dem Getriebegehäuse schützt nicht nur den Motor und das Getriebe vor Verschmutzung, sondern unterstützt auch die modulare Bauweise der Antriebsvorrichtung. So kann die Getriebeeinheit vorzugsweise über das Getriebegehäuse unabhängig von sonstigen Einheiten der Antriebsvorrichtung und insbesondere ohne Zubehör wie etwa spezielle Montagebeschläge an dem Fenster oder der Tür befestigt werden.

Insbesondere ist die Getriebeeinheit dazu ausgebildet, unabhängig von der Elektronikeinheit und der Abdeckeinheit in einer Aufnahme, insbesondere einer Ausfräsung, an einer Frontseite eines Rahmens des Fensters oder der Tür teilverdeckt befestigt zu werden. Bei dem genannten Rahmen handelt es sich vorzugsweise um den Flügelrahmen des Fensters oder der Tür, an dem insbesondere auch das Beschlagsystem angeordnet ist. Grundsätzlich ist aber auch eine Befestigung am Blendrahmen möglich, insbesondere wenn dort ein verstellbares Beschlagsystem vorgesehen ist. Typischerweise weist der Rahmen noch keine Aufnahme für die Antriebsvorrichtung auf, in welche die Getriebeeinheit dann eingesetzt werden kann, so dass eine Aufnahme, insbesondere eine Ausfräsung, ausgebildet werden muss. Grundsätzlich kann der Rahmen aber auch von vornherein eine entsprechende Aufnahme aufweisen, so dass nicht erst eine Ausfräsung ausgebildet werden muss.

Als eine Frontseite des jeweiligen Rahmens ist eine Seite gemeint, die nicht im Falzbereich angeordnet ist, sondern insbesondere auch bei geschlossenem Fenster oder geschlossener Tür zugänglich ist. Dabei kann es sich um eine nach innerhalb des jeweiligen Gebäudes weisende Innenseite oder um eine nach außerhalb des jeweiligen Gebäudes weisende Außenseite des Rahmens handeln, wobei es sich vorzugsweise um eine Innenseite handelt. Die Getriebeeinheit ist dazu ausgebildet, an dieser Frontseite befestigt zu werden, und folglich zunächst unbefestigt, weist aber, insbesondere an dem Getriebegehäuse, Mittel wie z.B. Bohrungen für Schrauben auf, die eine Befestigung ermöglichen. Die Befestigung erfolgt dabei teilverdeckt, so dass die Getriebeeinheit einerseits in der Aufnahme in der Frontseite des Rahmens zumindest teilweise aufgenommen ist und andererseits nach außen verdeckt wird, wie nachfolgend mit Bezug auf die Abdeckeinheit noch erläutert wird.

Die Elektronikeinheit ist zur Ansteuerung des Motors der Getriebeeinheit ausgebildet und kann beispielsweise eine Platine mit entsprechender Elektronik, insbesondere z.B. mit einem Mikrocontroller, umfassen. Dabei kann die Elektronikeinheit auch ein Elektronikgehäuse umfassen, in dem die Komponenten der Elektronikeinheit aufgenommen und geschützt sind. Dies ist jedoch nicht zwingend erforderlich, wenn die Elektronik etwa hinreichend robust auf einer Platine angeordnet werden kann. Die Elektronikeinheit ist dazu ausgebildet, an der Getriebeeinheit lösbar befestigt zu werden. Mit anderen Worten ist die Elektronikeinheit nicht von vornherein mit der Getriebeeinheit verbunden und an dieser befestigt, sondern diese Befestigung erfolgt erst bei der Montage der Antriebsvorrichtung. Insbesondere kann die Elektronikeinheit auf diese Weise lediglich indirekt mit dem Rahmen des Fensters oder der Tür verbunden werden.

Die Elektronikeinheit ist dazu ausgebildet, dabei derart lösbar an der Getriebeeinheit befestigt zu werden, dass sie unabhängig von der Getriebeeinheit austauschbar ist. Insbesondere kann die Elektronikeinheit von dem Rahmen, an dem sie vorteilhafterweise über die Getriebeeinheit befestigt ist, entfernt werden, ohne dass dazu zwangsläufig auch die Getriebeeinheit von dem Rahmen gelöst werden müsste. Das ermöglicht einen einfachen Austausch der Elektronikeinheit im Falle eines Defekts oder für eine Änderung der Funktionalität der Antriebsvorrichtung. In ähnlicher Weise kann auch die Getriebeeinheit grundsätzlich unabhängig von der Elektronikeinheit ausgetauscht werden, etwa indem die Elektronikeinheit von der Getriebeeinheit gelöst wird, die Getriebeeinheit von dem Rahmen abmontiert wird, eine andere Getriebeeinheit an den Rahmen montiert wird, und dieselbe Elektronikeinheit an der anderen Getriebeeinheit befestigt wird.

Bei der genannten teilverdeckten Montage ragen die Getriebeeinheit und/oder die Elektronikeinheit zumindest teilweise aus der Aufnahme, in der die Getriebeeinheit befestigt ist, heraus. Mittels der Abdeckeinheit können die in der Frontseite des Rahmens befestigte Getriebeeinheit und die an der Getriebeeinheit befestigte Elektronikeinheit nach außen abgedeckt werden. Das heißt, dass das Antriebsgehäuse der Abdeckeinheit die Getriebeeinheit und die Elektronikeinheit nicht zu allen Seiten hin umschließt, sondern lediglich dazu ausgebildet sein muss, denjenigen Teil der Getriebeeinheit und der Elektronikeinheit abzudecken, der sich aus der Aufnahme in der Frontseite des Rahmens heraus erstreckt. Dazu kann das Antriebsgehäuse beispielsweise als zumindest einseitig offene Gehäuseschale ausgebildet sein. Vorzugsweise befindet sich das Antriebsgehäuse dabei zumindest im Wesentlichen, insbesondere abgesehen von für die Befestigung erforderlichen Elementen, die möglicherweise in die Aufnahme oder darin befindliche Elemente eingreifen, vollständig außerhalb des Rahmens.

Die Abdeckeinheit kann ferner dazu ausgebildet sein, die Aufnahme in der Frontseite des Rahmens nach außen vollständig zu verschließen, so dass die darin zumindest teilweise aufgenommene Getriebeeinheit und die Elektronikeinheit vorteilhafterweise sowohl geschützt sind als auch nach außen nicht in Erscheinung treten. Dabei steht die Abdeckeinheit von der Frontseite vor, allerdings nicht so weit, wie eine als geschlossene Einheit ausgebildete Antriebsvorrichtung bei vollständig aufgesetzter Montage vorstehen würde. Insofern ist die erfindungsgemäße Antriebsvorrichtung dazu ausgebildet, teilverdeckt montiert zu werden. Diese teilverdeckte Montage an einer Frontseite des Rahmens hat den Vorteil, dass die Antriebsvorrichtung weniger Raum außerhalb des Rahmens beansprucht und auch weniger als Fremdkörper wahrgenommen wird als bei einer aufgesetzten Montage und dass die Antriebsvorrichtung dennoch zugänglicher ist als bei einer vollständig verdeckten, insbesondere vom Falz aus in den Rahmen integrierten Montage.

Die Abdeckeinheit ist dazu ausgebildet, an der Elektronikeinheit, an der Getriebeeinheit und/oder an dem Rahmen lösbar befestigt zu werden. Die Abdeckeinheit muss also nicht zusammen mit der Elektronikeinheit und/oder der Getriebeeinheit am Rahmen montiert werden. Vielmehr können zunächst die Getriebeeinheit und die Elektronikeinheit am Rahmen befestigt werden, während die Abdeckeinheit, die die modulare Antriebsvorrichtung nach außen abgrenzt, beispielsweise erst befestigt wird, nachdem die korrekte Montage und Funktion der Getriebeeinheit und der Elektronikeinheit überprüft wurden. Grundsätzlich kann die Abdeckeinheit dazu ausgebildet sein, direkt an dem Rahmen befestigt zu werden. Vorzugsweise ist die Abdeckeinheit aber zu einer indirekten Befestigung an dem Rahmen, nämlich über die Elektronikeinheit oder die Getriebeeinheit, ausgebildet.

Ähnlich wie bei der Befestigung der Elektronikeinheit an der Getriebeeinheit, ist die Abdeckeinheit dazu ausgebildet, lösbar befestigt zu werden. Es ist also eine Befestigungsmöglichkeit vorgesehen, bei der zum Lösen der Befestigung nichts aufgebrochen oder in anderer Weise irreversibel verändert werden muss. Somit ist das Innere der modularen Antriebsvorrichtung auf einfache Weise auch nach der Montage noch von außen zugänglich, wodurch eine Reparatur oder ein Austausch von Komponenten der Antriebsvorrichtung vereinfacht ist. Gemäß einer vorteilhaften Ausführungsform ist die Elektronikeinheit dazu ausgebildet, an der Getriebeeinheit durch Aufstecken befestigt zu werden. Dazu können an der Elektronikeinheit und/oder an der Getriebeeinheit entsprechende Befestigungsstrukturen vorgesehen sein, die insbesondere nach Art eines Steckers bzw. einer Buchse ausgebildet sein können. Das Aufstecken kann bevorzugt werkzeuglos erfolgen. Dabei können die Elektronikeinheit und die Getriebeeinheit auch miteinander verrasten, um gegen zufälliges Lösen gesichert zu sein. Vorzugsweise ist die Befestigung der Elektronikeinheit an der Getriebeeinheit zudem werkzeuglos wieder lösbar. Durch das Aufstecken können die Elektronikeinheit und die Getriebeeinheit nicht nur mechanisch, sondern gemäß einer vorteilhaften Weiterbildung zugleich auch elektrisch miteinander verbunden werden, indem entsprechende Kontakte an den jeweiligen Befestigungsstrukturen vorgesehen sind.

Gemäß einer weiteren vorteilhaften Ausführungsform weist die Getriebeeinheit zumindest einen elektrischen Anschluss auf und weist die Elektronikeinheit zumindest einen elektrischen Anschluss auf, wobei der elektrisch Anschluss der Getriebeeinheit und der elektrische Anschluss der Elektronikeinheit derart ausgebildet und angeordnet sind, dass sie elektrisch miteinander verbunden werden, wenn die Elektronikeinheit in der dafür vorgesehenen Weise an der Getriebeeinheit befestigt wird. Diese Anschlüsse können zugleich auch für eine mechanische Kopplung der Elektronikeinheit und der Getriebeeinheit ausgebildet sein. Es kann sich aber auch lediglich um Kontakte handeln, die derart angeordnet sind, dass sie bei über andere Mittel erfolgender Befestigung der Elektronikeinheit an der Getriebeeinheit einander berühren. Vorzugsweise sind die Getriebeeinheit und die Elektronikeinheit dabei dazu ausgebildet, ausschließlich über einen oder mehrere derartiger Anschlüsse elektrisch miteinander verbunden zu werden, das heißt über Anschlüsse, die nicht noch gesondert, z.B. über Kabel, miteinander verbunden werden müssen, sondern insbesondere aufgrund ihrer Anordnung automatisch verbunden werden, wenn die Elektronikeinheit an der Getriebeeinheit befestigt wird.

Gemäß einer vorteilhaften Ausführungsform umfasst das Getriebegehäuse der Getriebeeinheit zumindest eine erste und eine zweite Gehäuseschale, in denen Leiterbahnen eingegossen sind, über die an der ersten Gehäuseschale angeordnete und insbesondere auch daran befestigte Komponenten der Getriebeeinheit mit an der zweiten Gehäuseschale angeordneten und insbesondere auch daran befestigten Komponenten der Getriebeeinheit elektrisch verbunden sind. Insbesondere sind dazu die in der ersten Gehäuseschale eingegossenen Leiterbahnen und die in der zweiten Gehäuseschale eingegossenen Leiterbahnen derart angeordnet, dass sie miteinander verbunden werden, wenn die beiden Gehäuseschalten miteinander verbunden werden. Auf diese Weise kann eine aufwendige Verkabelung oder sonstige elektrische Verbindung der Komponenten der Getriebeeinheit, z.B. über spezielle Platinen, vermieden werden. Daher ist es besonders bevorzugt, wenn die an der ersten Gehäuseschale angeordneten Komponenten ausschließlich über derartige Leiterbahnen mit an der zweiten Gehäuseschalte angeordneten Komponenten elektrisch verbunden sind.

Gemäß einer weiteren vorteilhaften Ausführungsform weist die Getriebeeinheit Leiterbahnen zur Stromversorgung des Motors und/oder zur Signalübertragung an den Motor oder von dem Motor auf, die in das Getriebegehäuse eingegossen sind und über zumindest einen elektrischen Anschluss an einer Außenseite des Getriebegehäuses kontaktierbar sind. Bei diesem Anschluss kann es sich insbesondere um einen der vorstehend beschriebenen Anschlüsse handeln. Durch eine solche Ausbildung kann die Getriebeeinheit ein in sich geschlossenes Modul bilden, das über den Anschluss an der Außenseite, z.B. von der Elektronikeinheit, von außen kontrolliert werden kann. Der Anschluss kann direkt in Kontakt mit der Elektronikeinheit stehen, wenn diese an der Getriebeeinheit befestigt ist. Es kann sich bei dem Anschluss, der z.B. durch Kontaktpins gebildet werden kann, aber auch um einen Anschluss für einen direkten Anschluss an ein Strom- oder Buskommunikations-Anschlussterminal handeln.

Des Weiteren ist es vorteilhaft, wenn die Abdeckeinheit dazu ausgebildet ist, an der Elektronikeinheit und/oder der Getriebeeinheit durch Aufsetzen, insbesondere zusätzlich durch Hintergreifen einer an der Elektronikeinheit oder der Getriebeeinheit ausgebildeten Rastkante, befestigt zu werden. Die Abdeckeinheit ist dabei vorzugsweise werkzeuglos auf die Elektronikeinheit und/oder die Getriebeeinheit aufsetzbar und ist vorzugsweise ebenso werkzeuglos davon wieder lösbar. Ferner kann die Abdeckeinheit beim Aufsetzen an der Elektronikeinheit und/oder der Getriebeeinheit, insbesondere durch das genannte Hintergreifen, einrasten, um gegen ein zufälliges Lösen gesichert zu sein. Durch das Aufsetzen der Abdeckeinheit auf die Elektronikeinheit und/oder die Getriebeeinheit kann die Abdeckeinheit nicht nur mechanisch mit der Elektronikeinheit und/oder der Getriebeeinheit verbunden werden, sondern auch elektrisch, etwa wenn die Abdeckeinheit eine Bedienelektronik aufweist, wie nachfolgend noch erläutert wird. Dabei müssen die für die mechanische Befestigung durch das Aufstecken vorgesehenen Strukturen an der Abdeckeinheit bzw. an der Elektronikeinheit und/oder der Getriebeeinheit nicht zugleich der elektrischen Verbindung dienen. Sondern entsprechende Kontakte oder Anschlüsse können auch an anderer Stelle vorgesehen sein.

Gemäß eine vorteilhaften Ausführungsform weist die Abdeckeinheit eine Bedienelektronik auf, die dazu ausgebildet ist, mit der Elektronikeinheit elektrisch verbunden zu werden und Eingaben eines Nutzers zu empfangen, um sie an die Elektronikeinheit zu übertragen, sowie gegebenenfalls auch von der Elektronikeinheit dazu angesteuert zu werden, insbesondere optische, Signale auszugeben. Insbesondere kann die Abdeckeinheit dazu ausgebildet sein, dass die Bedienelektronik automatisch mit der Elektronikeinheit elektrisch verbunden wird, wenn die Abdeckeinheit an der Elektronikeinheit, an der Getriebeeinheit und/oder an dem Rahmen befestigt wird. Zum Empfangen von Eingaben eines Nutzers kann die Bedienelektronik beispielsweise Druckknöpfe, sonstige Tasten oder auch eine berührungsempfindliche Anzeige aufweisen. An der Abdeckeinheit kann die Bedienelektronik derart angeordnet sein, dass sie für einen Nutzer gut zugänglich ist, beispielsweise dort, wo ansonsten üblicherweise ein Fenstergriff vorgesehen würde, so dass die Antriebsvorrichtung direkt vor Ort manuell gesteuert werden kann. Die Bedienelektronik kann sich dabei darauf beschränken, Eingaben lediglich weiterzuleiten, oder auch dazu ausgebildet sein, die Eingaben zunächst auszuwerten und dann entsprechende Signale an die Elektronikeinheit auszugeben.

Bei einer solchen Ausführungsform ist es ferner vorteilhaft, wenn, in entsprechender Weise wie vorstehend für die Elektronikeinheit und die Getriebeeinheit beschrieben, die Bedienelektronik zumindest einen elektrischen Anschluss aufweist und die Elektronikeinheit zumindest einen elektrischen Anschluss aufweist, wobei der elektrisch Anschluss der Bedienelektronik und der elektrische Anschluss der Elektronikeinheit derart ausgebildet und angeordnet sind, dass sie elektrisch miteinander verbunden werden, wenn die Abdeckeinheit an der Elektronikeinheit oder der Getriebeeinheit befestigt wird. Vorzugsweise sind die Abdeckeinheit und die Elektronikeinheit dabei dazu ausgebildet, ausschließlich über einen oder mehrere derartiger Anschlüsse elektrisch miteinander verbunden zu werden.

Des Weiteren ist es vorteilhaft, wenn die Abdeckeinheit, ähnlich wie vorstehend für die Getriebeeinheit beschrieben, Leiterbahnen zur Stromversorgung der Bedienelektronik und/oder zur Signalübertragung an die Bedienelektronik oder von der Bedienelektronik aufweist, die in das Antriebsgehäuse eingegossen sind und über zumindest einen elektrischen Anschluss an einer Innenseite des Antriebsgehäuses kontaktierbar sind. Somit muss für die elektrische Verbindung der Bedienelektronik der Abdeckeinheit mit der Elektronikeinheit keine Verkabelung erforderlich sein. Vielmehr kann es ausreichen, die Abdeckeinheit in der dafür vorgesehenen Weise zu befestigen, um auch die elektrische Verbindung herzustellen. Auf diese Weise werden der Zusammenbau und das Auseinanderbauen der Antriebsvorrichtung vereinfacht und auch für einen Endverbraucher, insbesondere ohne zusätzliche Hilfsmittel, möglich.

Gemäß einer vorteilhaften Ausführungsform ist die Getriebeeinheit dazu ausgebildet, anstelle eines Fenstergriffs an dem Rahmen, insbesondere dem Flügelrahmen des Fensters oder der Tür, befestigt und über das Kraftübertragungselement mit einem Getriebe des Beschlagsystems des Fensters oder der Tür gekoppelt zu werden. Auf diese Weise ist eine einfache mechanische und antriebswirksame Kopplung der Antriebsvorrichtung mit dem Beschlagsystem möglich. Denn der für eine manuelle Betätigung vorgesehene Fenstergriff wird einfach durch die für eine elektromotorische Betätigung vorgesehene Antriebsvorrichtung ersetzt, wobei das Antriebsmoment unverändert an derselben Stelle, insbesondere über dasselbe Getriebe des Beschlagsystems, in das Beschlagsystem eingeleitet wird. Typischerweise ist ein Fenstergriff über einen Vierkant als Kraftübertragungselement mit dem Getriebe des Beschlagsystems antriebswirksam gekoppelt. Insofern ist es vorteilhaft, wenn das Abtriebselement des Getriebes der Getriebeeinheit dazu ausgebildet ist, mit einem entsprechenden Vierkant gekoppelt zu werden.

Um die Antriebsvorrichtung möglichst universell verwenden zu können, ist die Antriebsvorrichtung vorzugsweise entsprechend der DIN 18267 für Fenstergriffe ausgebildet. Insofern ist es bevorzugt, dass die Getriebeeinheit zwei Führungen für Gewindeschrauben, insbesondere im Abstand von 43 mm, aufweist und/oder dazu ausgebildet ist, über einen Vierkant, insbesondere von 7 mm Stärke, mit dem Getriebe des Beschlagsystems gekoppelt zu werden.

Gemäß einer weiteren vorteilhaften Ausführungsform weist das Antriebsgehäuse oder das Getriebegehäuse eine Auflagekante auf, die sich entlang zumindest einer Seitenwand des Antriebsgehäuses oder des Getriebegehäuses erstreckt und durch eine in der Seitenwand ausgebildete Stufe gebildet wird, wobei das Antriebsgehäuse oder das Getriebegehäuse dazu ausgebildet ist, mit der Auflagekante an der Frontseite des Rahmens aufzuliegen, wenn die modulare Antriebsvorrichtung an dem Rahmen befestigt ist. Als Seitenwand ist dabei eine Wand anzusehen, die bei montierter Antriebsvorrichtung zumindest im Wesentlichen senkrecht zu der Frontseite des Rahmens ausgerichtet ist, an der die Antriebsvorrichtung befestigt wird. Eine Stufe wird in der Seitenwand insbesondere dadurch ausgebildet, dass ein Abschnitt der Seitenwand auf der einen Seite der Stufe gegenüber einem Abschnitt der Seitenwand auf der anderen Seite der Stufe zumindest im Wesentlichen senkrecht zur Ebene der Seitenwand parallel versetzt ist, z.B. vorsteht. Der sprunghafte Übergang zwischen den beiden an die Stufe angrenzenden Abschnitten bildet dann die Auflagekante, die zweckmäßigerweise in Richtung der Frontseite des Rahmens weist.

Vorzugsweise erstreckt sich die Auflagekante entlang zumindest zweier entgegengesetzter Seitenwände des Antriebsgehäuses oder des Getriebegehäuses oder läuft einmal vollständig oder zumindest teilweise um das Antriebsgehäuse oder das Getriebegehäuse um. Dabei muss die Auflagekante nicht kontinuierlich sein, sondern kann auch einmal oder mehrfach unterbrochen sein, so dass die Auflagekante durch mehrere voneinander getrennte Abschnitte gebildet sein kann. Vorzugsweise erstreckt sie sich aber zumindest an einer jeweiligen Seitenwand über die gesamte jeweilige Seitenwand. Insbesondere liegen alle Abschnitte der Auflagekante in einer gemeinsamen Ebene, so dass das Antriebsgehäuse oder das Getriebegehäuse mit allen Abschnitten der Auflagekante gleichzeitig an der Frontseite des Rahmens aufliegen kann. Die Auflagekante ist vorzugsweise an dem Getriebegehäuse vorgesehen.

Dabei ist es ferner bevorzugt, wenn an der Auflagekante eine Dämpfungsvorrichtung zur Schwingungsisolierung der modularen Antriebsvorrichtung, insbesondere der Getriebeeinheit, gegenüber dem Rahmen vorgesehen ist. Die Dämpfungsvorrichtung kann insbesondere eine elastische Schicht, z.B. eine direkt mit der Auflagekante verspritzte Weichgummiauflage, umfassen oder als solche ausgebildet sein. Durch die Dämpfungsvorrichtung kann vorteilhafterweise die Übertragung von Vibrationen und Körperschall von der Antriebsvorrichtung, insbesondere von der Getriebeeinheit, auf den Rahmen verhindert oder zumindest erheblich reduziert werden.

Des Weiteren ist es vorteilhaft, wenn die Auflagekante an einem Steg ausgebildet ist, der sich entlang zumindest einer Seitenwand des Getriebegehäuses erstreckt und von der Seitenwand vorsteht. Durch einen solchen Steg kann vorzugsweise zugleich eine Rastkante gebildet werden, oder es kann an dem Steg eine Rastkante ausgebildet sein, so dass die Abdeckeinheit diese Rastkante mit ihrem Antriebsgehäuse hintergreifen kann, um auf diese Weise an dem Getriebegehäuse befestigt oder zusätzlich gesichert zu werden.

Das erfindungsgemäße Verfahren umfasst als Verfahrensschritte: das Einbringen, insbesondere Ausfräsen, einer Aufnahme für die modulare Antriebsvorrichtung in einer Frontseite eines Rahmens des Fensters oder der Tür, sofern noch keine geeignete Aufnahme vorhanden ist; das Einsetzen der Getriebeeinheit in die Aufnahme und das Befestigen der Getriebeeinheit an dem Rahmen; das Befestigen der Elektronikeinheit an der Getriebeeinheit; und das Befestigen der Abdeckeinheit an der Elektronikeinheit oder an der Getriebeeinheit. Dabei erfolgen diese Schritte insbesondere in der genannten Reihenfolge nacheinander.

Zudem werden diese Schritte erfindungsgemäß derart ausgeführt, dass die modulare Antriebsvorrichtung anschließend teilverdeckt ist, also teilweise in der Aufnahme aufgenommen ist und teilweise aus der Aufnahme vorsteht, wobei der aus der Aufnahme vorstehende Teil der modularen Antriebsvorrichtung nach außen durch die Abdeckeinheit abgedeckt ist. Außerdem erfolgen die Schritte derart, dass eine an dem Antriebsgehäuse der Abdeckeinheit oder dem Getriebegehäuse der Getriebeeinheit ausgebildete Auflagekante an der Frontseite des Rahmens aufliegt. Gegenüber der herkömmlichen, insbesondere vollständig aufgesetzten oder vollständig verdeckten Montage einer als einzelne geschlossene Einheit ausgebildeten Antriebsvorrichtung weist eine solche Montage einer erfindungsgemä-ßen modularen Antriebsvorrichtung den Vorteil auf, dass die Verfahrensschritte hintereinander und auch durch Pausen getrennt erfolgen können. Dabei ist, von dem Einbringen der Aufnahme abgesehen, jeder Schritt zumindest im Wesentlichen vollständig reversibel und kann vorzugsweise ohne besondere Fachkenntnisse oder spezielles Werkzeug vorgenommen werden. Daher ist auch ein einfacher Austausch der einzelnen Einheiten der modularen Antriebsvorrichtungen möglich.

Das erfindungsgemäße Fenster oder die erfindungsgemäße Tür weist eine erfindungsgemäße modulare Antriebsvorrichtung, insbesondere eine modulare Antriebsvorrichtung gemäß einer der vorstehend beschriebenen Ausführungsformen auf. Dabei ist die Getriebeeinheit derart in einer Aufnahme, insbesondere Ausfräsung, an einer Frontseite eines Rahmens des Fensters oder der Tür befestigt und die Elektronikeinheit derart an der Getriebeeinheit befestigt, dass die Getriebeeinheit und die Elektronikeinheit zusammen betrachtet teilweise aus der Aufnahme über die Frontseite des Rahmens vorstehen, wobei die Abdeckeinheit den über die Frontseite des Rahmens vorstehenden Teil der Getriebeeinheit und der Elektronikeinheit nach außen abdeckt und an der Elektronikeinheit, an der Getriebeeinheit und/oder an dem Rahmen befestigt ist, so dass das Antriebsgehäuse zumindest im Wesentlichen vollständig außerhalb des Rahmens angeordnet ist. Die für die erfindungsgemäße modulare Antriebsvorrichtung genannten Vorteile ergeben sich dabei in entsprechender Weise auch für das Fenster oder die Tür, das eine solche modulare Antriebsvorrichtung aufweist.

Die Erfindung wird nachfolgend lediglich beispielhaft unter Bezugnahme auf die

Figuren näher erläutert.
- Fig. 1: zeigt eine Ausführungsform der erfindungsgemäßen modularen Antriebsvorrichtung mit nach Art einer Explosionsdarstellung voneinander separaten Einheiten der Antriebsvorrichtung.
- Fig. 2: zeigt einen Ausschnitt einer Ausführungsform des erfindungsgemäßen Fensters mit an dem Flügelrahmen des Fensters teilverdeck montierter modularer Antriebsvorrichtung.
- Fig. 3: zeigt den in Fig. 2 dargestellten Ausschnitt des Fensters ohne die modulare Antriebsvorrichtung.
- Fig. 4 und 5: zeigen die in Fig. 2 dargestellte Ausführungsform jeweils in einem Querschnitt.

In Fig. 1 ist eine Ausführungsform der erfindungsgemäßen modularen Antriebsvorrichtung 11 dargestellt. Die modulare Antriebsvorrichtung 11 umfasst eine Getriebeeinheit 13, eine Elektronikeinheit 15 sowie eine Abdeckeinheit 17, die in der Darstellung der Fig. 1 in einem Zustand vor der Montage der Antriebsvorrichtung 11 an einem jeweiligen Fenster oder einer jeweiligen Tür gezeigt sind, in dem sie untereinander noch unverbunden sind. Dabei sind diese Einheiten 13, 15, 17 sowie ein als Vierkant mit einer Stärke (Kantenlänge des Querschnitts) von 7 mm ausgebildetes Kraftübertragungselement 19 nach Art einer Explosionsdarstellung derart relativ zueinander angeordnet dargestellt, dass sie gegenüber ihrer Position im montierten Zustand der Antriebsvorrichtung 11 entlang derselben, in der Darstellung vertikalen Achse versetzt und voneinander beabstandet sind.

Die Getriebeeinheit umfasst ein Getriebegehäuse 21, in dem ein Motor und ein Getriebe eingekapselt und daher von außen nahezu vollständig nicht sichtbar sind. Lediglich ein Abtriebselement 23 des Getriebes, das eine Vierkantaufnahme zur antriebswirksamen Kopplung mit dem Kraftübertragungselement 19 aufweist, erstreckt sich zwischen zwei entgegengesetzten Öffnungen im Getriebegehäuse 21 (von denen lediglich die obere in Fig. 1 zu sehen ist), so dass es von außen zugänglich ist. Das Getriebegehäuse 21 weist eine längliche Form auf und erstreckt sich entlang einer Längsachse L. Dabei ist der Motor in einem ersten, insbesondere zumindest im Wesentlichen zylinderförmigen, Abschnitt der Längserstreckung des Getriebegehäuses 21 angeordnet und das Getriebe in einem in Richtung der Längsachse L daran angrenzenden zweiten, insbesondere zumindest im Wesentlichen quaderförmigen, Abschnitt der Längserstreckung des Getriebegehäuses 21 angeordnet und mit dem Motor antriebswirksam gekoppelt.

Das Getriebegehäuse 21 weist ferner Bohrungen 25 auf, die zur Befestigung der Getriebeeinheit 13, beispielsweise mittels Schrauben oder Stiften, und/oder zur Befestigung der Elektronikeinheit 15 an der Getriebeeinheit 13 dienen können. Die Bohrungen 25 können aber auch lediglich als Führungen genutzt werden, durch die eine korrekte Ausrichtung der Getriebeeinheit 13 und/oder der Elektronikeinheit 15 an der Getriebeeinheit 13 sichergestellt werden soll. Dabei können an der in Fig. 1 sichtbaren Oberseite des Getriebegehäuses 21 andere Bohrungen 25 vorgesehen sein als an der entgegengesetzten Unterseite des Getriebegehäuses 21. Zumindest einzelne der Bohrungen 25 können sich aber auch vollständig durch das Getriebegehäuse 21 von der Oberseite bis zur Unterseite hindurch erstrecken. Vorzugsweise sind das Abtriebselement 23 und/oder die Bohrungen 25 derart angeordnet, dass sich die Getriebeeinheit 13 anstelle eines Fenstergriffs an dem Flügelrahmen eines Fensters (vgl. Fig. 2 bis 5) oder einer Tür montieren und dort mit einem Getriebe, insbesondere Kammergetriebe, eines Beschlagsystems des Fensters oder der Tür koppeln lässt, um das Beschlagsystem elektromotorisch verstellen zu können.

An zwei entgegengesetzten Seitenwänden 27 des Getriebegehäuses 21, die parallel zur Längsachse L ausgerichtet sind und sich über den genannten quaderförmigen Abschnitt des Getriebegehäuses 21 erstrecken, ist jeweils ein Steg 29 ausgebildet, der sich jeweils parallel zu Längsachse L über die gesamte jeweilige Seitenwand 27 erstreckt. Von der Unterseite des Getriebegehäuses 21 aus wird der jeweilige Steg 29 dadurch gebildet, dass die jeweilige Seitenwand 27 zweifach nach außen gestuft, d.h. sprungartig parallelversetzt, und später einfach, aber mit doppelter Stufenhöhe, nach innen zurückgestuft ist. Durch die zur Unterseite des Getriebegehäuses 21 weisende Fläche der jeweils ersten Stufe der beiden Stege 29 wird eine Auflagekante 31 gebildet, mit der die Getriebeeinheit 13 an der Frontseite eines Rahmens des jeweiligen Fensters oder der jeweiligen Tür anliegen kann (vgl. Fig. 5). Die Auflagekante 31 ist dabei mit einer Dämpfungsvorrichtung in Form einer Weichgummiauflage versehen, durch welche die Übertragung von Vibrationen und Körperschall von der Getriebeeinheit 13 auf das jeweilige Fenster oder die jeweilige Tür verhindert oder zumindest gedämpft wird.

In das Getriebegehäuse 21, das z.B. aus Kunststoff gebildet ist, sind Leiterbahnen eingegossen, über welche die in dem Getriebegehäuse 21 angeordneten elektrischen oder elektronischen Komponenten der Getriebeeinheit elektrisch miteinander verbunden sind, so dass keine zusätzliche Verkabelung innerhalb des Getriebegehäuses 21 erforderlich ist. An seiner Außenseite weist das Getriebegehäuse 21 nicht dargestellte Anschlüsse für eine elektrische Verbindung der genannten Leiterbahnen zur Elektronikeinheit 15 auf, die entsprechende Anschlüsse aufweist.

Die Elektronikeinheit 15 ist dazu ausgebildet, einfach auf die Getriebeeinheit 13 aufgesteckt zu werden und dadurch sowohl mechanisch stabil an der Getriebeeinheit 13 befestigt als auch zugleich über die genannten Anschlüsse elektrisch mit der Getriebeeinheit 13 verbunden zu werden. Dabei kann die Elektronikeinheit 15 im Wesentlichen, wie in Fig. 1 vereinfacht dargestellt, als einfache Platine ausgebildet sein oder auch ein Elektronikgehäuse aufweisen, das die Elektronik der Elektronikeinheit 15 umgibt und nach außen schützt. Die Elektronikeinheit 15 weist dabei bevorzugt wie dargestellt die Form einer flachen Platte auf.

Die Abdeckeinheit 17 umfasst ein Antriebsgehäuse 33, das zumindest im Wesentlichen quaderförmig ist, wobei die untere Quaderseite offen ist, so dass die Elektronikeinheit 15 und die Getriebeeinheit 13 zumindest teilweise durch diese Seite der Quaderform hindurch in dem Antriebsgehäuse 33 aufgenommen werden können. Dazu kann das Antriebsgehäuse 33 einfach, d.h. insbesondere werkzeuglos, auf die Getriebeeinheit 13 aufgesetzt werden. Um das Antriebsgehäuse 33 an der Getriebeeinheit 13 im aufgesetzten Zustand zu halten, sind an den Unterkanten der Seitenflächen des Antriebsgehäuses 33 Rastvorsprünge vorgesehen, welche die an den Stegen 29 jeweils ausgebildete weitere Stufe (zweite Stufe von unten) hintergreifen (vgl. Fig. 5). Insofern wird durch diese zweiten Stufen an den Stegen 29 eine Rastkante 35 zur Sicherung der auf die Getriebeeinheit 13 aufgesetzten Abdeckeinheit 17 gebildet.

An ihrer Oberseite weist die Abdeckeinheit 17 eine Bedienelektronik 37 auf, die in die Oberseite des Antriebsgehäuses 33 eingelassen ist. Die Bedienelektronik 37 ist mit Anschlüssen verbunden, die an einer Innenseite des Antriebsgehäuses 33 derart angeordnet sind, dass sie beim Aufsetzen der Antriebseinheit 17 auf die Getriebeeinheit 13 mit entsprechenden Anschlüssen an der Elektronikeinheit 15 elektrisch verbunden werden. Auf diese Weise können Eingaben eines Nutzers an der Bedienelektronik 37 zur Elektronikeinheit 15 übertragen werden, so dass sie von der Elektronikeinheit 15 für die Ansteuerung des Motors der Getriebeeinheit 13 berücksichtigt werden können.

Der modulare Aufbau der erfindungsgemäßen Antriebsvorrichtung 11 ermöglicht es, die genannten Einheiten 13, 15, 17 nacheinander an einem Rahmen eines Fensters oder einer Tür zu befestigen und, wenn gewünscht oder erforderlich, unabhängig voneinander auszutauschen. In den Fig. 2 bis 5 sind der Flügel 39 und der Blendrahmen 41 eines Fensters gezeigt, an dem die Antriebsvorrichtung 11 montiert werden kann. Dazu kann der Flügelrahmen 43 des Flügels 39 die in Fig. 3 gezeigte Aufnahme 45 entweder bereits aufweisen, oder sie muss zunächst in dem Flügelrahmen 43 als Ausfräsung ausgebildet werden. Da die modulare Antriebsvorrichtung 11 zu einer lediglich teilverdeckten Montage ausgebildet ist, braucht die Aufnahme 45, wie insbesondere in Fig. 5 zu erkennen, nicht so tief zu sein, dass durch das Ausfräsen die Stahlarmierung des Flügelrahmens 43 beeinträchtigt wird.

In die Aufnahme 45 kann dann zunächst lediglich die Getriebeeinheit 13 derart eingesetzt werden, dass sie über das Kraftübertragungselement 19 mit dem Kammergetriebe eines nicht dargestellten Beschlagsystems antriebswirksam gekoppelt ist, und z.B. durch Schrauben, Nutensteine oder sonstige Hebel- und/oder Klemmmechanismen befestigt werden. In zwei nachfolgenden Schritten kann dann die Elektronikeinheit 15 auf die Getriebeeinheit 13 aufgesteckt und die Abdeckeinheit 17 über die Elektronikeinheit 15 auf die Getriebeeinheit 13 verrastend aufgesetzt werden (vgl. Schnittdarstellung in Fig. 5). Von außen ergibt sich somit das in Fig. 2 gezeigten Bild, wobei die Antriebsvorrichtung 11 zwar sichtbar, aber nur wenig vorstehend und daher nicht störend am Flügelrahmen 43 angeordnet ist. Dabei ist die Bedienelektronik 37 nach außen für Eingaben eines Nutzers zugänglich.

Diese modulare Art der Montage, die vorzugsweise werkzeuglos oder mit einfachen Werkzeugen, wie z.B. einem Schraubendreher, durchführt werden kann, vereinfacht auch die Wartung, die Reparatur und den Austausch einzelner Komponenten. Soll beispielsweise die Elektronikeinheit 15 ausgetauscht werden, braucht lediglich die Abdeckeinheit 17 abgenommen und die Elektronikeinheit 15 von der Getriebeeinheit 13 gelöst zu werden. Für einen Austausch oder eine Reparatur der Getriebeeinheit 13 müssen zwar die Abdeckeinheit 17 abgenommen und die Elektronikeinheit 15 gelöst werden. Allerdings kann die Getriebeeinheit 13 aufgrund der Modularität der Antriebsvorrichtung 11 dann unabhängig von der Abdeckeinheit 17 und der Elektronikeinheit 13 repariert oder ausgetauscht werden. So werden durch die erfindungsgemäße modulare Antriebsvorrichtung 11 die Montage und der Austausch erheblich vereinfacht.

### Bezugszeichen

- 11: Modulare Antriebsvorrichtung
- 13: Getriebeeinheit
- 15: Elektronikeinheit
- 17: Abdeckeinheit
- 19: Kraftübertragungselement
- 21: Getriebegehäuse
- 23: Abtriebselement
- 25: Bohrungen
- 27: Seitenwand
- 29: Steg
- 31: Auflagekante
- 33: Antriebsgehäuse
- 35: Rastkante
- 37: Bedienelektronik
- 39: Flügel
- 41: Blendrahmen
- 43: Flügelrahmen
- 45: Aufnahme
- L: Längsachse

## Patentansprüche

1. Modulare Antriebsvorrichtung (11) zur elektromotorischen Verstellung des Beschlagsystems eines Fensters, einer Tür oder dergleichen, umfassend:
- eine Getriebeeinheit (13), die einen Motor, ein Getriebe sowie ein Getriebegehäuse (21) umfasst, in dem der Motor und das Getriebe aufgenommen sind, wobei das Getriebe ein Abtriebselement (23) aufweist, das zur Kopplung mit einem Kraftübertragungselement (19) ausgebildet ist, über das der Motor antriebswirksam mit dem Beschlagsystem verbindbar ist;
- eine Elektronikeinheit (15), die zur Ansteuerung des Motors der Getriebeeinheit (13) ausgebildet ist; und
- eine Abdeckeinheit (17), die ein Antriebsgehäuse (33) zur Abdeckung der Getriebeeinheit (13) und der Elektronikeinheit (15) nach außen umfasst;
**dadurch gekennzeichnet, dass**
die Getriebeeinheit (13), unabhängig von der Elektronikeinheit (15) und der Abdeckeinheit (17) in einer Aufnahme (45), insbesondere Ausfräsung, an einer Frontseite eines Rahmens (41, 43) des Fensters oder der Tür teilverdeckt befestigbar ist,
wobei die Elektronikeinheit (15) lösbar an der Getriebeeinheit (13) befestigbar ist, so dass sie unabhängig von der Getriebeeinheit (13) austauschbar ist, und wobei die Abdeckeinheit (17) an der Elektronikeinheit (15), an der Getriebeeinheit (13) und/oder an dem Rahmen (41, 43), vorzugsweise mit dem Antriebsgehäuse (33) zumindest im Wesentlichen vollständig außerhalb des Rahmens (41, 43), lösbar befestigbar ist.

2. Modulare Antriebsvorrichtung nach Anspruch 1,
wobei die Elektronikeinheit (15) an der Getriebeeinheit (13) durch Aufstecken befestigbar ist.

3. Modulare Antriebsvorrichtung nach Anspruch 1 oder 2,
wobei die Getriebeeinheit (13) zumindest einen elektrischen Anschluss aufweist und die Elektronikeinheit (15) zumindest einen elektrischen Anschluss aufweist, wobei der elektrisch Anschluss der Getriebeeinheit (13) und der elektrische Anschluss der Elektronikeinheit (15) so angeordnet sind, dass sie elektrisch miteinander verbindbar sind, wenn die Elektronikeinheit (15) an der Getriebeeinheit (13) befestigt ist,
wobei die Getriebeeinheit (13) und die Elektronikeinheit (15) ausschließlich über einen oder mehrere Anschlüsse elektrisch miteinander verbindbar sind.

4. Modulare Antriebsvorrichtung nach zumindest einem der vorstehenden Ansprüche,
wobei das Getriebegehäuse (21) der Getriebeeinheit (13) zumindest eine erste und eine zweite Gehäuseschale umfasst, in denen Leiterbahnen eingegossen sind, über die an der ersten Gehäuseschale angeordnete Komponenten der Getriebeeinheit (13) mit an der zweiten Gehäuseschale angeordneten Komponenten der Getriebeeinheit (13) elektrisch verbunden sind,
wobei die an der ersten Gehäuseschale angeordneten Komponenten vorzugsweise ausschließlich über derartige Leiterbahnen mit an der zweiten Gehäuseschalte angeordneten Komponenten elektrisch verbunden sind.

5. Modulare Antriebsvorrichtung nach zumindest einem der vorstehenden Ansprüche,
wobei die Getriebeeinheit (13) Leiterbahnen zur Stromversorgung des Motors und/oder zur Signalübertragung an den Motor oder von dem Motor aufweist, die in das Getriebegehäuse (21) eingegossen sind und über zumindest einen elektrischen Anschluss an einer Außenseite des Getriebegehäuses (21) kontaktierbar sind.

6. Modulare Antriebsvorrichtung nach zumindest einem der vorstehenden Ansprüche,
wobei die Abdeckeinheit (17) an der Elektronikeinheit (15) und/oder der Getriebeeinheit (13) durch Aufsetzen, insbesondere durch Hintergreifen einer an der Elektronikeinheit (15) oder der Getriebeeinheit (13) ausgebildeten Rastkante (35), befestigbar ist.

7. Modulare Antriebsvorrichtung nach zumindest einem der vorstehenden Ansprüche,
wobei die Abdeckeinheit (17) eine Bedienelektronik (37) aufweist, die mit der Elektronikeinheit (15) elektrisch verbindbar ist um Eingaben eines Nutzers zu empfangen, um sie an die Elektronikeinheit (15) zu übertragen.

8. Modulare Antriebsvorrichtung nach Anspruch 7,
wobei die Bedienelektronik (37) zumindest einen elektrischen Anschluss aufweist und die Elektronikeinheit (15) zumindest einen elektrischen Anschluss aufweist, wobei der elektrische Anschluss der Bedienelektronik (37) und der elektrische Anschluss der Elektronikeinheit (37) so angeordnet sind, dass sie elektrisch miteinander verbindbar sind, wenn die Abdeckeinheit (17) an der Elektronikeinheit (15) oder der Getriebeeinheit (13) befestigt ist,
wobei die Abdeckeinheit (17) und die Elektronikeinheit (15) ausschließlich über einen oder mehrere Anschlüsse elektrisch miteinander verbindbar sind.

9. Modulare Antriebsvorrichtung nach Anspruch 7 oder 8,
wobei die Abdeckeinheit (17) Leiterbahnen zur Stromversorgung der Bedienelektronik (37) und/oder zur Signalübertragung an die Bedienelektronik (37) oder von der Bedienelektronik (37) aufweist, die in das Antriebsgehäuse (33) eingegossen sind und über zumindest einen elektrischen Anschluss an einer Innenseite des Antriebsgehäuses (33) kontaktierbar sind.

10. Modulare Antriebsvorrichtung nach zumindest einem der vorstehenden Ansprüche,
wobei die Getriebeeinheit (13), anstelle eines Fenstergriffs an dem Rahmen (41, 43) befestigt und über das Kraftübertragungselement (19) mit einem Getriebe des Beschlagsystems des Fensters oder der Tür koppelbar ist,
wobei die Getriebeeinheit (13) vorzugsweise zwei Führungen für Gewindeschrauben, insbesondere im Abstand von 43 mm, aufweist und/oder über einen Vierkant, insbesondere von 7 mm Stärke, mit dem Getriebe des Beschlagsystems koppelbar ist.

11. Modulare Antriebsvorrichtung nach zumindest einem der vorstehenden Ansprüche,
wobei das Antriebsgehäuse (33) oder das Getriebegehäuse (21) eine Auflagekante (31) aufweist, die sich entlang zumindest einer Seitenwand (27) des Antriebsgehäuses (33) oder des Getriebegehäuses (21) erstreckt und durch eine in der Seitenwand (27) ausgebildete Stufe gebildet ist,
und wobei das Antriebsgehäuse (33) oder das Getriebegehäuse (21), mit der Auflagekante (31) an der Frontseite des Rahmens (41, 43) aufliegt, wenn die modulare Antriebsvorrichtung (11) an dem Rahmen (41, 43) befestigt ist.

12. Modulare Antriebsvorrichtung nach Anspruch 11,
wobei an der Auflagekante (31) eine Dämpfungsvorrichtung zur Schwingungsisolierung der modularen Antriebsvorrichtung (11), insbesondere der Getriebeeinheit (13), gegenüber dem Rahmen (41, 43) vorgesehen ist.

13. Modulare Antriebsvorrichtung nach Anspruch 11 oder 12,
wobei die Auflagekante (31) an einem Steg (29) ausgebildet ist, der sich entlang zumindest einer Seitenwand (27) des Getriebegehäuses (21) erstreckt und von der Seitenwand (27) vorsteht,
wobei vorzugweise durch den Steg (29) zudem eine Rastkante (35) gebildet ist oder an dem Steg (29) zudem eine Rastkante (35) ausgebildet ist,
und wobei die Abdeckeinheit (17) die Rastkante (35) mit ihrem Antriebsgehäuse (33) hintergreift.

14. Verfahren zur Montage einer modularen Antriebsvorrichtung (11) nach zumindest einem der vorstehenden Ansprüche an einem Fenster, einer Tür oder dergleichen,
umfassend:
- Einbringen, insbesondere Ausfräsen, einer Aufnahme (45) für die modulare Antriebsvorrichtung (11) in einer Frontseite eines Rahmens (41, 43) des Fensters oder der Tür, sofern noch keine geeignete Aufnahme (45) vorhanden ist;
- Einsetzen der Getriebeeinheit (13) in die Aufnahme (45) und Befestigen der Getriebeeinheit (13) an dem Rahmen (41, 43);
- Befestigen der Elektronikeinheit (15) an der Getriebeeinheit (13); und
- Befestigen der Abdeckeinheit (17) an der Elektronikeinheit (15) oder an der Getriebeeinheit (13);
derart, dass die modulare Antriebsvorrichtung (11) teilweise in der Aufnahme (45) aufgenommen ist und teilweise aus der Aufnahme (45) vorsteht, dass der aus der Aufnahme (45) vorstehende Teil der modularen Antriebsvorrichtung (11) nach außen durch die Abdeckeinheit (17) abgedeckt ist und dass eine an dem Antriebsgehäuse (33) der Abdeckeinheit (17) oder dem Getriebegehäuse (21) der Getriebeeinheit (13) ausgebildete Auflagekante (31) an der Frontseite des Rahmens (41, 43) aufliegt.

15. Fenster oder Tür mit einer modularen Antriebsvorrichtung nach zumindest einem der Ansprüche 1 bis 13,
wobei die Getriebeeinheit (13) in einer Aufnahme, insbesondere Ausfräsung, (45) an einer Frontseite eines Rahmens (41, 43) des Fensters oder der Tür befestigt ist und die Elektronikeinheit (15) an der Getriebeeinheit (13) befestigt ist, so dass die Getriebeeinheit (13) und die Elektronikeinheit (15) zusammen betrachtet teilweise aus der Aufnahme (45) über die Frontseite des Rahmens (41, 43) vorstehen, und wobei die Abdeckeinheit (17) den über die Frontseite des Rahmens (41, 43) vorstehenden Teil der Getriebeeinheit (13) und der Elektronikeinheit (15) nach außen abdeckt und an der Elektronikeinheit (15), an der Getriebeeinheit (13) und/oder an dem Rahmen (41, 43) befestigt ist, so dass das Antriebsgehäuse (33) zumindest im Wesentlichen vollständig außerhalb des Rahmens (41, 43) angeordnet ist.

## Claims

1. Modular drive device (11) for the electric-motor adjustment of the fitting system of a window, a door or the like, comprising:
- a gear unit (13) which comprises a motor, a gear and a gear housing (21), in which the motor and the gear are received, the gear having an output element (23) which is configured for coupling to a force transmission element (19), via which the motor can be drive-connected to the fitting system;
- an electronics unit (15) which is configured for the actuation of the motor of the gear unit (13); and
- a covering unit (17) which comprises a drive housing (33) for covering the gear unit (13) and the electronics unit (15) to the outside;
**characterized in that**
the gear unit (13), independently of the electronics unit (15) and the covering unit (17), can be fastened in a partially covered manner in a receptacle (45), in particular a milled-out portion, on a front side of a frame (41, 43) of the window or of the door,
it being possible for the electronics unit (15) to be fastened releasably to the gear unit (13), with the result that it can be replaced independently of the gear unit (13), and it being possible for the covering unit (17) to be fastened releasably to the electronics unit (15), to the gear unit (13) and/or to the frame (41, 43), preferably with the drive housing (33) at least substantially completely outside the frame (41, 43).

2. Modular drive device according to Claim 1,
it being possible for the electronics unit (15) to be fastened to the gear unit (13) by being plugged on.

3. Modular drive device according to Claim 1 or 2,
the gear unit (13) having at least one electrical connector and the electronics unit (15) having at least one electrical connector, the electrical connector of the gear unit (13) and the electrical connector of the electronics unit (15) being arranged in such a way that they can be connected electrically to one another when the electronics unit (15) is fastened to the gear unit (13),
it being possible for the gear unit (13) and the electronics unit (15) to be connected electrically to one another exclusively via one or more connectors.

4. Modular drive device according to at least one of the preceding claims,
the gear housing (21) of the gear unit (13) comprising at least a first and the second housing shell, in which conductor tracks are cast, via which those components of the gear unit (13) which are arranged on the first housing shell are connected electrically to components of the gear unit (13) which are arranged on the second housing shell, the components which are arranged on the first housing shell preferably being connected electrically exclusively via conductor tracks of this type to components which are arranged on the second housing shell.

5. Modular drive device according to at least one of the preceding claims,
the gear unit (13) having conductor tracks for the power supply of the motor and/or for the signal transmission to the motor or from the motor, which conductor tracks are cast into the gear housing (21) and can be contacted via at least one electrical connector on an outer side of the gear housing (21) .

6. Modular drive device according to at least one of the preceding claims,
it being possible for the covering unit (17) to be fastened to the electronics unit (15) and/or the gear unit (13) by being placed thereon, in particular by way of engaging behind a latching edge (35) which is configured on the electronics unit (15) or the gear unit (13) .

7. Modular drive device according to at least one of the preceding claims, the covering unit (17) having an operating electronics system (37) which can be connected electrically to the electronics unit (15) in order to receive inputs of a user, in order to transmit them to the electronics unit (15).

8. Modular drive device according to Claim 7,
the operating electronics system (37) having at least one electrical connector, and the electronics unit (15) having at least one electrical connector, the electrical connector of the operating electronics system (37) and the electrical connector of the electronics unit (37) being arranged in such a way that they can be connected to one another electrically when the covering unit (17) is fastened to the electronics unit (15) or the gear unit (13),
it being possible for the covering unit (17) and the electronics unit (15) to be connected electrically to one another exclusively via one or more connectors.

9. Modular drive device according to Claim 7 or 8,
the covering unit (17) having conductor tracks for the power supply of the operating electronics system (37) and/or for the signal transmission to the operating electronics system (37) or from the operating electronics system (37), which conductor tracks are cast into the drive housing (33) and can be contacted via at least one electrical connector on an inner side of the drive housing (33).

10. Modular drive device according to at least one of the preceding claims,
the gear unit (13) being fastened, instead of a window handle, to the frame (41, 43), and it being possible for it to be coupled via the force transmission element (19) to a gear of the fitting system of the window or the door,
the gear unit (13) preferably having two guides for threaded screws, in particular at a spacing of 43 mm, and/or it being possible for it to be coupled to the gear of the fitting system via a square shaft, in particular of 7 mm in thickness.

11. Modular drive device according to at least one of the preceding claims,
the drive housing (33) or the gear housing (21) having a support edge (31) which extends along at least one side wall (27) of the drive housing (33) or the gear housing (21) and is formed by way of a step which is configured in the side wall (27),
and the drive housing (33) or the gear housing (21) lying with the support edge (31) on the front side of the frame (41, 43) when the modular drive device (11) is fastened to the frame (41, 43).

12. Modular drive device according to Claim 11,
a damping device for vibration isolation of the modular drive device (11), in particular of the gear unit (13), with respect to the frame (41, 43) being provided on the support edge (31).

13. Modular drive device according to Claim 11 or 12, the support edge (31) being configured on a web (29) which extends along at least one side wall (27) of the gear housing (21) and projects from the side wall (27), a latching edge (35) preferably additionally being formed by way of the web (29), or a latching edge (35) additionally being configured on the web (29), and the covering unit (17) engaging with its drive housing (33) behind the latching edge (35).

14. Method for mounting a modular drive device (11) according to at least one of the preceding claims on a window, a door the like,
comprising:
- introducing, in particular milling out, a receptacle (45) for the modular drive device (11) in a front side of a frame (41, 43) of the window or the door if there is not yet a suitable receptacle (45);
- inserting the gear unit (13) into the receptacle (45), and fastening the gear unit (13) to the frame (41, 43);
- fastening the electronics unit (15) to the gear unit (13); and
- fastening the covering unit (17) to the electronics unit (15) or to the gear unit (13);
in such a way that the modular drive device (11) is received partially in the receptacle (45) and projects partially out of the receptacle (45), that that part of the modular drive device (11) which projects out of the receptacle (45) is covered to the outside by way of the covering unit (17), and that a support edge (31) which is configured on the drive housing (33) of the covering unit (17) or on the gear housing (21) of the gear unit (13) lies on the front side of the frame (41, 43).

15. Window or door with a modular drive device according to at least one of Claims 1 to 13,
the gear unit (13) being fastened in a receptacle, in particular a milled-out portion, (45) on a front side of a frame (41, 43) of the window or the door, and the electronics unit (15) being fastened to the gear unit (13), with the result
that the gear unit (13) and the electronics unit (15), as viewed together, project partially out of the receptacle (45) beyond the front side of the frame (41, 43), and the covering unit (17) covering to the outside that part of the gear unit (13) and the electronics unit (15) which projects beyond the front side of the frame (41, 43), and being fastened to the electronics unit (15), to the gear unit (13) and/or to the frame (41, 43), and that the drive housing (33) is arranged at least substantially completely outside the frame (41, 43).

## Revendications

1. Dispositif d'entraînement modulaire (11) destiné au réglage par moteur électrique du système de ferrures d'une fenêtre, d'une porte ou similaires, comprenant :
- une unité de transmission (13) qui comprend un moteur, une transmission ainsi qu'un boîtier de transmission (21) dans lequel sont logés le moteur et la transmission, dans lequel la transmission présente un élément de sortie (23) qui est réalisé pour le couplage à un élément de transmission de force (19) par lequel le moteur peut être relié en termes d'entraînement au système de ferrures ;
- une unité électronique (15) qui est réalisée pour piloter le moteur de l'unité de transmission (13) ; et
- une unité de recouvrement (17) qui entoure vers l'extérieur un boîtier d'entraînement (33) pour recouvrir l'unité de transmission (13) et l'unité électronique (15) ;
**caractérisé en ce que** l'unité de transmission (13) peut être fixée en partie de manière couverte, indépendamment de l'unité électronique (15) et de l'unité de recouvrement (17), dans un logement (45), en particulier une fraisure, sur une face frontale d'un cadre (41, 43) de la fenêtre ou de la porte,
dans lequel l'unité électronique (15) peut être fixée de manière amovible à l'unité de transmission (13) de sorte qu'elle peut être remplacée indépendamment de l'unité de transmission (13), et dans lequel l'unité de recouvrement (17) peut être fixée de manière amovible à l'unité électronique (15), à l'unité de transmission (13) et/ou au cadre (41, 43), de préférence avec le boîtier d'entraînement (33) au moins substantiellement entièrement à l'extérieur du cadre (41, 43).

2. Dispositif d'entraînement modulaire selon la revendication 1, dans lequel l'unité électronique (15) peut être fixée à l'unité de transmission (13) par emboîtement.

3. Dispositif d'entraînement modulaire selon la revendication 1 ou 2, dans lequel l'unité de transmission (13) présente au moins une connexion électrique, et l'unité électronique (15) présente au moins une connexion électrique, dans lequel la connexion électrique de l'unité de transmission (13) et la connexion électrique de l'unité électronique (15) sont disposées de telle sorte qu'elles peuvent être reliées électriquement l'une à l'autre lorsque l'unité électronique (15) est fixée à l'unité de transmission (13),
dans lequel l'unité de transmission (13) et l'unité électronique (15) peuvent être reliées électriquement l'une à l'autre uniquement par une ou plusieurs connexions.

4. Dispositif d'entraînement modulaire selon au moins l'une des revendications précédentes,
dans lequel le boîtier de transmission (21) de l'unité de transmission (13) comprend au moins une première et une deuxième coque de boîtier dans lesquelles sont scellées des pistes conductrices par lesquelles des composants de l'unité de transmission (13), disposés sur la première coque de boîtier, sont reliés électriquement à des composants de l'unité de transmission (13), disposés sur la deuxième coque de boîtier,
dans lequel les composants disposés sur la première coque de boîtier sont reliés électriquement à des composants disposés sur la deuxième coque de boîtier de préférence uniquement par de telles pistes conductrices.

5. Dispositif d'entraînement modulaire selon au moins l'une des revendications précédentes, dans lequel l'unité de transmission (13) présente des pistes conductrices pour l'alimentation électrique du moteur et/ou pour la transmission de signaux au moteur ou en provenance du moteur qui sont scellées dans le boîtier de transmission (21) et peuvent être mises en contact par au moins une connexion électrique sur une face extérieure du boîtier de transmission (21).

6. Dispositif d'entraînement modulaire selon au moins l'une des revendications précédentes, dans lequel l'unité de recouvrement (17) peut être fixée à l'unité électronique (15) et/ou à l'unité de transmission (13) en étant posée, en particulier en saisissant par l'arrière un bord d'enclenchement (35) réalisé sur l'unité électronique (15) ou l'unité de transmission (13) .

7. Dispositif d'entraînement modulaire selon au moins l'une des revendications précédentes, dans lequel l'unité de recouvrement (17) présente une électronique de commande (37) qui peut être reliée électriquement à l'unité électronique (15) pour recevoir des entrées d'un utilisateur afin de les transmettre à l'unité électronique (15).

8. Dispositif d'entraînement modulaire selon la revendication 7,
dans lequel l'électronique de commande (37) présente au moins une connexion électrique, et l'unité électronique (15) présente au moins une connexion électrique, dans lequel la connexion électrique de l'électronique de commande (37) et la connexion électrique de l'unité électronique (37) sont disposées de telle sorte qu'elles peuvent être reliées électriquement l'une à l'autre lorsque l'unité de recouvrement (17) est fixée à l'unité électronique (15) ou à l'unité de transmission (13),
dans lequel l'unité de recouvrement (17) et l'unité électronique (15) peuvent être reliées électriquement l'une à l'autre uniquement par une ou plusieurs connexions.

9. Dispositif d'entraînement modulaire selon la revendication 7 ou 8, dans lequel l'unité de recouvrement (17) présente des pistes conductrices pour l'alimentation électrique de l'électronique de commande (37) et/ou pour la transmission de signaux à l'électronique de commande (37) ou en provenance de l'électronique de commande (37), qui sont scellées dans le boîtier d'entraînement (33) et peuvent être mises en contact par au moins une connexion électrique sur une face intérieure du boîtier d'entraînement (33).

10. Dispositif d'entraînement modulaire selon au moins l'une des revendications précédentes,
dans lequel l'unité de transmission (13) est fixée au cadre (41, 43) au lieu d'une poignée de fenêtre et peut être couplée par l'élément de transmission de force (19) à une transmission du système de ferrures de la fenêtre ou de la porte,
dans lequel l'unité de transmission (13) présente de préférence deux guides pour des boulons filetés, en particulier à une distance de 43 mm, et/ou peut être couplée à la transmission du système de ferrures par un carré, en particulier d'une épaisseur de 7 mm.

11. Dispositif d'entraînement modulaire selon au moins l'une des revendications précédentes,
dans lequel le boîtier d'entraînement (33) ou le boîtier de transmission (21) présente un bord portant (31) qui s'étend le long d'au moins une paroi latérale (27) du boîtier d'entraînement (33) ou du boîtier de transmission (21) et est formé par un gradin réalisé dans la paroi latérale (27),
et dans lequel le boîtier d'entraînement (33) ou le boîtier de transmission (21) repose par le bord portant (31) sur la face frontale du cadre (41, 43) lorsque le dispositif d'entraînement modulaire (11) est fixé au cadre (41, 43).

12. Dispositif d'entraînement modulaire selon la revendication 11, dans lequel, au niveau du bord portant (31), un dispositif d'amortissement est prévu pour isoler les vibrations du dispositif d'entraînement modulaire (11) en particulier de l'unité de transmission (13) par rapport au cadre (41, 43).

13. Dispositif d'entraînement modulaire selon la revendication 11 ou 12,
dans lequel le bord portant (31) est réalisé au niveau d'une entretoise (29) qui s'étend le long d'au moins une paroi latérale (27) du boîtier de transmission (21) et fait saillie à partir de la paroi latérale (27),
dans lequel de préférence l'entretoise (29) forme de plus un bord d'arrêt (35) ou un bord d'arrêt (35) est de plus réalisé au niveau de l'entretoise (29),
et dans lequel l'unité de recouvrement (17) saisit le bord d'arrêt (35) par l'arrière par son boîtier d'entraînement (33).

14. Procédé permettant d'installer un dispositif d'entraînement modulaire (11) selon au moins l'une des revendications précédentes sur une fenêtre, une porte ou similaires, comprenant les étapes consistant à :
- pratiquer, en particulier fraiser, un logement (45) pour le dispositif d'entraînement modulaire (11) dans une face avant d'un cadre (41, 43) de la fenêtre ou de la porte dans la mesure où aucun logement (45) adéquat n'existe encore ;
- insérer l'unité de transmission (13) dans le logement (45) et fixer l'unité de transmission (13) au cadre (41, 43) ;
- fixer l'unité électronique (15) à l'unité de transmission (13) ; et
- fixer l'unité de recouvrement (17) à l'unité électronique (15) ou à l'unité de transmission (13) ;
de telle sorte que le dispositif d'entraînement modulaire (11) soit reçu partiellement dans le logement (45) et fait partiellement saillie à partir du logement (45), que la partie du dispositif d'entraînement modulaire (11) faisant saillie à partir du logement (45) soit recouverte vers l'extérieur par l'unité de recouvrement (17), et qu'un bord portant (31) réalisé sur le boîtier d'entraînement (33) de l'unité de recouvrement (17) ou sur le boîtier de transmission (21) de l'unité de transmission (13) repose sur la face frontale du cadre (41, 43).

15. Fenêtre ou porte pourvue d'un dispositif d'entraînement modulaire selon au moins l'une des revendications 1 à 13, dans laquelle l'unité de transmission (13) est fixée dans un logement, en particulier une fraisure (45) sur une face frontale d'un cadre (41, 43) de la fenêtre ou de la porte, et l'unité électronique (15) est fixée à l'unité de transmission (13) de sorte que l'unité de transmission (13) et l'unité électronique (15), vues ensemble, font saillie partiellement à partir du logement (45) au-delà de la face frontale du cadre (41, 43), et dans laquelle l'unité de recouvrement (17) recouvre vers l'extérieur la partie de l'unité de transmission (13) et de l'unité électronique (15) qui fait saillie au-delà de la face frontale du cadre (41, 43) et est fixée à l'unité électronique (15), à l'unité de transmission (13) et/ou au cadre (41, 43) de sorte que le boîtier d'entraînement (33) est disposé au moins substantiellement entièrement à l'extérieur du cadre (41, 43) .
